# EUROPÄISCHE PATENTANMELDUNG

(11) **EP 1 683 505 A1**
(43) Veröffentlichungstag der Anmeldung: **26.07.2006**
(21) Anmeldenummer: 06001351.3
(22) Anmeldetag: 23.01.2006
(51) Int. Cl.: A61H 1/00, A63B 22/16, A61H 23/02

(54) **Trainingsgerät**

(30) Priorität: 24.01.2005 DE 202005001148 U; 14.09.2005 DE 102005043876
(71) Anmelder: Wilhelm, Christian, 86865 Oberneufnach (DE)
(72) Erfinder: Wilhelm, Christian, 86865 Oberneufnach (DE)
(74) Vertreter: Jordan, Volker Otto Wilhelm

(57) **Zusammenfassung**

Zur Vereinfachung des Aufbaus eines Trainingsgeräts für die Stimulation und das Training des Bewegungsapparats einer Person, umfassend eine die Person tragende, um eine Wippenachse (23) schwenkbare Wippe (16) sowie wenigstens eine Antriebsanordnung mit einem wenigstens ein antreibbares Ausgangselement (4) aufweisenden Motor (2) und mit einem die Wippe (16) mit dem Ausgangselement (4) bewegungsverkoppelnden, Getriebeelemente (5, 6, 7, 11, 12, 13, 14, 14') aufweisenden Getriebe, so dass die Wippe (16) vermittels der Antriebsanordnung in eine oszillierende Schwenkbewegung um die Wippenachse (23) versetzbar ist, wobei die Getriebeelemente (5, 6, 7, 11, 12, 13, 14, 14') wenigstens eine Kraftübertragungskette zwischen der Wippe (16) und dem Ausgangselement (4) des Motors (2) bilden, wird vorgeschlagen, dass die Antriebsanordnung genau eine Kraftübertragungskette oder mehrere derartige, zueinander parallel verlaufende und im Gleichtakt auf die Wippe (16) wirkende Kraftübertragungsketten aufweist.

## Beschreibung

Die Erfindung betrifft ein Trainingsgerät für die Stimulation und das Training des Bewegungsapparats einer Person, insbesondere für die Stimulation von Muskeln, Sehnen oder/und Knochen, umfassend eine die Person tragende, um eine Wippenachse schwenkbare Wippe sowie wenigstens eine Antriebsanordnung mit einem wenigstens ein antreibbares Ausgangselement aufweisenden Motor und mit einem die Wippe mit dem Ausgangselement bewegungsverkoppelnden, Getriebeelemente aufweisenden Getriebe, so dass die Wippe vermittels der Antriebsanordnung in eine oszillierende Schwenkbewegung um die Wippenachse versetzbar ist, wobei die Getriebeelemente wenigstens eine Kraftübertragungskette zwischen der Wippe und dem Ausgangselement des Motors bilden.

Eine derartiges Trainingsgerät ist aus der EP 0 929 284 *B*1 bekannt. Bei diesem wird eine Wippe, auf der der Trainierende mit beiden Beinen steht, durch einen Elektromotor angetrieben, der mit zwei zu beiden Seiten der Wippenachse angeordneten Hubvorrichtungen in Antriebsverbindung steht. Durch das Vorsehen von zwei Hubvorrichtungen weist der Antrieb zwei Kraftübertragungsketten auf, welche sich vom unterhalb der Wippenachse angeordneten Motor entgegengesetzt zueinander erstrecken und zueinander synchron, aber gegenläufig zueinander, arbeiten, also im Gegentakt auf die Wippe wirken. Ein solcher Antrieb ist insgesamt relativ aufwendig und dadurch teuer. Im Betrieb müssen die beiden Hubvorrichtungen exakt aufeinander abgestimmt werden, damit sie genau im Wechsel gegenläufig arbeiten, und so eine gleichmäßige Schwenkbewegung der Wippe ohne innere Verspannungen und übermäßige Lagerbelastungen erzielt werden kann.

Aufgabe der Erfindung ist es, ein Trainingsgerät zu schaffen, das einen einfacheren Aufbau mit den damit verbundenen Kosteneinsparungen bei Herstellung und Wartung aufweist.

Diese Aufgabe wird dadurch gelöst, dass die Antriebsanordnung bei einem gattungsgemäßen Trainingsgerät genau eine Kraftübertragungskette oder mehrere derartige, zueinander parallel verlaufende und im Gleichtakt auf die Wippe wirkende Kraftübertragungsketten aufweist.

Eine derart ausgeführte Antriebsanordnung weist insbesondere bei genau einer Kraftübertragungskette einen sehr einfachen und somit kostengünstigen Aufbau auf. Ein einfacher Aufbau ist aber auch bei mehreren Kraftübertragungsketten gegeben, welche vorzugsweise identische Getriebeelemente aufweisen. Die parallele und im Gleichtakt auf die Wippe wirkende Anordnung mehrerer Kraftübertragungsketten weist den Vorteil auf, dass der synchrone Betrieb der verschiedenen Kraftübertragungsketten sehr einfach, insbesondere deutlich einfacher als bei bekannten gegenläufigen Kraftübertragungsketten, realisierbar ist.

Vorzugsweise weist die bzw. wenigstens eine Kraftübertragungskette abschnittsweise zueinander parallele Getriebeelemente auf. Dies ermöglicht zum Beispiel die stabile Abstützung der Wippe auf mehreren parallel zueinander angeordneten Getriebeelementen. Eine solche Kraftübertragungskette erlaubt es auch, den Kraftfluss parallel aufzuteilen, so dass die Gesamtbelastung auf die einzelnen parallel zueinander angeordneten Getriebeelemente verteilt und somit die Belastung auf das einzelne Getriebeelement reduziert werden kann.

Besonders bevorzugt ist genau eine zwischen dem Motor und der Wippe wirkende Antriebsanordnung, um einen möglichst einfachen Aufbau der Wippe zu erreichen.

Um zwei drehende oder hin- und herschwenkende Getriebeelemente, beispielsweise eine vom Motor angetriebene Scheibe und ein davon entfernt angeordneter Exzenter, zu verkoppeln, kann ein Getriebeelement als ein umlaufendes, langgestrecktes Kraftübertragungselement, insbesondere als eine Kette oder ein Riemen, ausgebildet sein.

Die Kraftübertragungskette weist vorzugsweise wenigstens ein Paar von gelenkig miteinander verbundenen Elementen aus der Gruppe von Schubelement, Hubelement, Zugelement, Hebelelement und Kurbelelement auf, so dass je nach Anordnung des Motors und je nach Ausgestaltung der Verbindung zwischen der Kraftübertragungskette und der Wippe die Kraftübertragungskette strukturell einfach und aus vergleichsweise wenigen Teilen aufgebaut sein kann. Hierbei kann das oder wenigstens ein Kurbelelement als Exzenter, insbesondere Exzenterscheibe, ausgebildet sein.

Gemäß einer ersten alternativen Weiterbildung ist eine Ankoppelstelle, an der die Kraftübertragungskette an der Wippe angekoppelt ist, relativ zu der Wippenachse in Richtung zu einem Ende der Wippe versetzt, wobei vorzugsweise ein Schub- bzw. Zugelement der Kraftübertragungskette an der Ankoppelstelle angelenkt ist. Eine von der Wippenachse zu einem Ende der Wippe versetzte Ankoppelstelle ermöglicht aufgrund des anderen, nicht mit einer Kraftübertragungskette verkoppelten Endes der Wippe einen insgesamt als weniger hart empfundenen Richtungswechsel der Hin- und Herbewegung, da die Wippe aufgrund ihres anderen, freien Endes vom Schub- bzw. Zugelement übertragene Kräfte durch ihre eigene Elastizität dämpfen kann.

In diesem Zusammenhang kann der Exzenter gegenüber einer die Wippenachse enthaltenden Zentralebene versetzt auf der gleichen Seite angeordnet sein, auf der die Kraftübertragungskette mit der Wippe verbunden ist. Hierdurch kann das an der Wippe angelenkte und mit dem Exzenter über einen Exzenterbolzen verbundene Schub- bzw. Zugelement relativ kurz ausgebildet sein, und sich zwischen dem Exzenter und der Wippe im wesentlichen vertikal erstrecken. Dies ermöglicht eine für die Erzeugung der Schwenkbewegung optimale Krafteinleitung vermittels des Schubelements.

Um eine gute Kraftverteilung und eine geeignete wirksame Hebelarmlänge zu erreichen, wird vorgeschlagen, dass die Kraftübertragungskette bzw. das Schub- bzw. Zugelement im äußeren Viertel einer Wippenerstreckung zwischen den Enden der Wippe mit dieser verbunden ist.

Damit der Schwerpunkt des Trainingsgeräts in einem zentralen Bereich, insbesondere unterhalb der Wippenachse, liegt, und um eine insgesamt kompakte Bauweise zu ermöglichen, wird vorgeschlagen, den Motor gegenüber der Zentralebene versetzt auf der anderen Seite anzuordnen. Dabei ist es bevorzugt, wenn der Motor näher an der Wippenachse angeordnet ist als der Exzenter.

Gemäß einer bevorzugten Weiterbildung umfasst die Kraftübertragungskette wenigstens eine an der Wippe angreifende Hubvorrichtung, durch die eine Auf-Ab-Bewegung, welche vorzugsweise durch den Exzenter aus der Drehbewegung des Motors abgeleitet ist, einfach auf die Wippe übertragbar ist.

Nach der Erfindung bereitgestellt wird insbesondere auch ein Trainingsgerät für die Stimulation und das Training des Bewegungsapparats einer Person mit wenigstens einem Motor, der eine Hubvorrichtung antreibt, durch die eine die Person tragende Wippe um eine Wippenachse in Schwenkbewegung versetzbar ist, wobei erfindungsgemäß nur eine Hubvorrichtung auf einer Seite der Wippenachse vorgesehen ist.

Dadurch, dass das Trainingsgerät nur auf einer Seite mit einer Hubvorrichtung für die Wippe versehen ist, ist keine Abstimmung mehrerer Hubvorrichtungen notwendig. Das Gerät ist einfacher im Aufbau, leichter und kostengünstiger.

Gemäß einer zweiten alternativen Weiterbildung der Erfindung wird vorgeschlagen, dass die Kraftübertragungskette im Bereich der Wippenachse starr mit einer mit der Wippe drehfest verbundenen, die Wippenachse definierenden Wippenwelle oder mit der Wippe verbunden ist.

Während beim Stand der Technik zwei Hubvorrichtungen zum Antrieb der Wippe vorgesehen sind, ermöglicht diese alternative Weiterbildung einen verglichen mit der ersten alternativen Weiterbildung konstruktiv etwas anderen Weg mit einem Drehantrieb für die Wippe, der an dieser im Bereich ihrer Wippenachse angreift, um ihre oszillierende Schwingbewegung zu erzeugen. Diese Art der Einleitung der Antriebskraft in die Wippe unterscheidet sich also grundlegend von derjenigen gemäß dem Stand der Technik. Außerdem ist der erfindungsgemäße Antrieb in unterschiedlicher Weise problemlos und kostengünstig realisierbar.

In diesem Zusammenhang ist es bevorzugt, dass als starr verbundenes Getriebeelement der Kraftübertragungskette ein sich unter einem Winkel, vorzugsweise orthogonal von einer Unterseite der Wippe nach unten erstreckendes Hebel- oder Kurbelelement vorgesehen ist, das gelenkig mit einem weiteren Getriebeelement, insbesondere einem Schubelement, verbunden ist.

Nach der Erfindung bereitgestellt wird insbesondere auch ein Trainingsgerät für die Stimulation und das Training des Bewegungsapparats einer Person mit wenigstens einem Motor und einer die Person tragenden Wippe, wobei die Wippe über einen mittels des Motors betätigten Antrieb um eine Wippenachse in Schwenkbewegung.versetzbar ist und wobei erfindungsgemäß der Antrieb die Wippe im Bereich der Wippenachse in Drehung versetzt.

Ein solcher Antrieb ist ebenfalls einfach und kostengünstig realisierbar.

Eine bevorzugte Realisierung des Drehantriebs basiert auf einem Exzenter, der vom Motor drehangetrieben und mit der Wippe verbunden ist. Bevorzugt ist der Exzenter über einen Schwinghebel mit der Wippe verbunden, der an der Unterseite der Wippe fixiert ist. Diese Ausbildung gestattet eine Minimierung der Antriebskraft durch Hebelwirkung. Bevorzugt ist der Exzenter am wippenfernen Ende mit dem Schwinghebel verbunden. Damit lässt sich die Hebelwirkung des Schwinghebels optimieren. Bevorzugt umfasst der Exzenter eine Exzenterscheibe mit Exzenterbolzen und eine Kraftübertragungsstange, deren eines Ende über den Exzenterbolzen drehbar mit der Exzenterscheibe und deren anderes Ende drehbar mit dem Schwinghebel verbunden ist. Diese Exzenterkonstruktion ist kostengünstig und günstig im Hinblick auf die Krafteinleitung vom Motor in die Wippe. Bevorzugt ist die Exzenterscheibe mit der Abtriebswelle des Motors fest verbunden.

Um eine möglichst große Flexibilität bei der Erreichung gewünschter Trainingseffekte zu haben, wird für allgemein vorgeschlagen, dass die Amplitude der Schwenkbewegung der Wippe einstellbar ist, insbesondere in einem Bereich von 1 bis 40 mm, gemessen am zur Wippenachse parallelen seitlichen Rand der Wippe. In diesem Zusammenhang wird ferner vorgeschlagen, dass die Frequenz der Schwenkbewegung einstellbar ist, insbesondere in einem Bereich von 3 bis 70 Hz.

Vorzugsweise wird als Antrieb ein in seiner Drehzahl veränderbarer Elektromotor verwendet. Dieser treibt vorzugsweise über eine auf seiner Abtriebswelle angeordnete Riemenscheibe und einen Riemen eine Riemenscheibe auf einer zur Abtriebswelle parallelen Achse. Auf dieser Achse ist vorzugsweise wenigstens eine Exzenterscheibe angeordnet, die in Verbindung mit einem an der Unterseite der Wippe angelenkten Schwinghebel die Hubvorrichtung bildet. Vorzugsweise sind auf der Achse jedoch zwei Exzenterscheiben angeordnet, die jeweils einen Schwinghebel nahe der Vorderkante und einen Schwinghebel nahe der Unterkante der Wippe antreiben. Dadurch ergibt sich eine stabilere Abstützung der Wippe an der Hubvorrichtung und eine bessere Verteilung der Kräfte. Die Exzenterscheiben und die Schwinghebel sind dabei vorzugsweise als Gleichteile ausgebildet.

Die Erfindung umfasst auch andere Exzenterantriebe, die dem Fachmann auf diesem Gebiet der Antriebstechnik geläufig sind.

Wie bereits erwähnt ist die Anlenkung der Hubvorrichtung vorzugsweise im äußeren Viertel der Länge der Wippe bereitgestellt. Dabei kann eine verschiebbare Anordnung des an der Unterseite der Wippe angeordneten Lagers vorgesehen sein, wodurch dich in einfacher Weise die Amplitude der oszillierenden Bewegung der Wippe variieren lässt. Zweckmäßig kann auch eine radial verstellbare Anlenkung des Schwinghebels an der Exzenterscheibe zu diesem Zweck vorgesehen sein.

Um ein stabile Standfläche für die das Trainingsgerät benutzende Person bereitszustellen und um die durch die Antriebsanordnung eingeleiteten Kräfte aufzunehmen, wird vorgeschlagen, dass die Wippe eine mittels einer die Wippenachse definierenden Wippenwelle schwenkbar gelagerte, von dieser zu beiden Enden der Wippe erstreckende Metallplatte, vorzugsweise Aluminiumplatte, umfasst. Eine aus Aluminium hergestellte Platte weist den zusätzlichen Vorteil auf, dass sie ein vergleichsweise geringes Gewicht aufweist und leicht zu bearbeiten ist.

Um die Stabilität weiter zu erhöhen und um gleichzeitig das Gewicht der Wippe zu reduzieren ist es bevorzugt, dass die Metallplatte mit vorzugsweise durch Materialausnehmungen definierten Verstrebungen ausgeführt ist, die sich insbesondere unter einem Winkel, vorzugsweise orthogonal, zur Wippenachse erstrecken.

Gemäß einer besonders bevorzugten Ausführungsform der Erfindung weist das Trainingsgerät ein Steuergerät mit einem Programmspeicher auf, in dem verschiedene Trainingsprogramme mit einem unterschiedlichen zeitlichen Verlauf der Frequenz und/oder der Amplitude der oszillierenden Bewegung der Wippe gefahren werden können. Das Trainingsgerät ist dadurch für die unterschiedlichsten Anforderungen verwendbar; es kann sowohl im Bereich der Geriatrie zur Vorbeugung oder Behandlung von Osteoporose oder Muskelschwund, als auch für Freizeit- oder Leistungssportler zur Rekonvaleszenz oder zum gezielten Trainingsaufbau und zur Wettkampfvorbereitung verwendet werden.

Um die Auswirkungen des Betriebs des Trainingsgeräts auf die Umgebung möglichst klein zu halten wird vorgeschlagen, dass das Trainingsgerät ein Gehäuse aufweist, in dem die Antriebsanordnung aufgenommen ist, wobei das Gehäuse bezüglich des das Trainingsgerät tragenden Bodens derart gelagert oder lagerbar ist, dass die Übertragung von Schwingungen, insbesondere Eigenschwingungen, des Trainingsgeräts auf den Boden gedämpft ist.

In diesem Zusammenhang ist es bevorzugt, dass die Lagerung des Gehäuses derart ausgebildet ist, dass das Gehäuse bezüglich des Bodens in mehrere Raumrichtungen, vorzugsweise in beliebige Raumrichtungen, beweglich ist. Hierzu wird weiterbildend vorgeschlagen, dass das Gehäuse vermittels elastischer Lagerelemente, vorzugsweise gummielastischer oder/und rohrförmig ausgebildeter Lagerelemente, bezüglich des Bodens abgestützt ist. Durch eine solche Lagerung bzw. solche Lagerelemente können Schwingungen des die Antriebsanordnung enthaltenden Gehäuses durch die Lagerung bzw. die Lagerelemente aufgenommen und deren Übertragung auf den Boden weitgehend verhindert werden.

Es wird ferner vorgeschlagen, dass die Lagerung bzw. die Lagerelemente zwischen dem Gehäuse, vorzugsweise einer Gehäusegrundplatte, und einer vorzugsweise rutschfest auf dem Boden abgestützten oder abstützbaren Basisplatte des Trainingsgeräts wirkt/wirken. Eine solche Anordnung führt zur Entkopplung des die Schwingungen der Antriebsanordnung übertragenden Gehäuses vom Boden, so dass durch die Antriebsanordnung hervorgerufene Schwingungs- und Schlaggeräusche aufgrund der Auf-/Ab-Bewegung der Wippe nicht als Körperschall auf den Boden übertragen werden. Ferner eröffnet dies die Möglichkeit, die Dämpfungseigenschaften frequenzmäßig zu optimieren. In diesem Zusammenhang wird speziell auch daran gedacht, dass die rutschfeste Abstützung der Basisplatte auf dem Boden elastische Elemente, insbesondere Gummielemente, umfasst, welche auf die Basisplatte übertragene, durch die Lagerung bzw. die Lagerelemente nicht vollständig absorbierte Schwingungen weiter dämpfen kann, so dass im wesentlichen keine Schwingungsübertragung auf den Boden erfolgt. Hierdurch wird auch die Standfestigkeit des Trainingsgeräts erhöht, so dass ein "Wandern" des Trainingsgeräts auf dem Boden ausgeschlossen ist.

Um einer das Trainingsgerät benutzenden Person das Besteigen der mit dem schwimmend gelagerten Gehäuse verbundenen Wippe und das Absteigen von dieser zu vereinfachen und um der Person bedarfsweise eine Abstützung während der Wippbewegung zu ermöglichen, ist es bevorzugt, dass an der Basisplatte eine Haltevorrichtung angeordnet ist, an der sich eine auf der Wippe stehende Person mit ihren Händen bedarfsweise festhalten kann.

Besondere Vorteile ergeben sich dann, wenn die Lagerung des Gehäuses relativ zur Basisplatte und ggf. zur Haltevorrichtung derart ist, dass das Gehäuse zu Schwingungen mit wenigstens zwei, vorzugsweise mit drei, räumlichen Freiheitsgraden relativ zur Basisplatte fähig ist. Dies führt je nach eingestellter Wippenamplitude und Wippenfrequenz zu einer gewissen Schwingung des Gehäuses und somit der die Person tragenden Wippe in verschiedene Raumrichtungen. Diese Schwingungen sind gegenüber der eigentlichen, durch den Motor angetriebenen Wippenschwingung , unregelmäßig, so dass sich die das Trainingsgerät benutzende Person bzw. ihr Körper nicht dauerhaft hierauf einstellen kann, wodurch ein Gewöhnungseffekt, wie er bei nur regelmäßigen Schwingungen zu beobachten ist, vermieden werden kann. Dies hat eine positive Auswirkung auf den Trainingseffekt. Eine solche als zweidimensional, vorzugsweise dreidimensional bezeichenbare Schwingung, welche der Wippbewegung überlagert ist, ist insbesondere bei bestimmten Krankheitsbildern, wie beispielsweise Parkinson, von hohem Nutzen. Man könnte allerdings auch daran denken, der Wippenschwingung durch entsprechende Ansteuerung des Motors oder/und durch entsprechende Ausgestaltung der Kraftübertragungskette einen unregelmäßigen Charakter zu geben.

Nachfolgend werden zwei Ausführungsbeispiele eines erfindungsgemäßen Trainingsgeräts unter Bezugnahme auf die Zeichnungen näher erläutert. Es zeigt:
- Fig. 1: eine schematische Ansicht einer ersten Ausführungsform eines Trainingsgeräts von hinten (unter Weglassung der Rückwand);
- Fig. 2: eine Draufsicht auf den Antrieb des Trainingsgeräts (unter Weglassung der Wippe),
- Fig. 3: eine Seitenansicht des Antriebs gemäß Fig. 2,
- Fig. 4: eine schematische Ansicht einer zweiten Ausführungsform des Trainingsgeräts, und
- Fig. 5: eine schematische Ansicht einer für beide Ausführungsformen des Trainingsgeräts geeigneten Lagerung.

Das in Fig. 1 dargestellte Trainingsgerät setzt sich zusammen aus einem Gehäuse mit einer im unteren Bereich angeordneten Grundplatte 1, an der eine vertikale Vorderwand 20, eine vertikale Rückwand 19 und vertikale Seitenwände 21 bzw. 22 derart befestigt sind, dass das Gehäuse insgesamt einen nach oben offenen Kasten bildet.

An der Grundplatte 1 ist ein als Elektromotor 2 ausgebildeter Antrieb mittels mehrerer Befestigungen 3 verankert. Die Abtriebswelle des Elektromotors 2 trägt eine Riemenscheibe 4. Parallel zur Abtriebswelle des Elektromotors 2 ist beabstandet zu diesem eine Achse 6 an zwei Lagern 8 bzw. 9 gelagert. Auf der Achse 6 ist fluchtend zur Riemenscheibe 4 eine Riemenscheibe 7 befestigt. Über die Riemenscheiben 4 und 7 läuft ein Riemen 5, der vorzugsweise als Zahnriemen ausgebildet ist, aber ebenso von einem Keilriemen oder einem Flachriemen gebildet werden kann. Ersatzweise ist auch ein Antrieb mittels einer Kette, einem Seil, einem Zahnrädergetriebe, einem Kegelradgetriebe oder ähnlichem möglich, wobei bei einem Kegelradgetriebe die Abtriebswelle des Elektromotors 2 senkrecht zur Achse 6 angeordnet ist.

Die Lager 8 bzw. 9 sind mittels Befestigungen 10 ebenfalls an der Grundplatte 1 gelagert. Im Bereich der Lager 8 bzw. 9 sind an der Achse 6 zwei Exzenterscheiben 11 bzw. 12 befestigt. An den Exzenterscheiben 11 und 12 ist jeweils parallel zur Achse 6 fluchtend zueinander ein Exzenterbolzen 13 angeordnet. An den Exzenterbolzen 13 ist das untere Ende jeweils eines Schwinghebels 14, 14' drehbar gelagert, deren obere Enden an einem Lager 15 an der Unterseite einer Wippe 16 drehbar angelenkt sind.

In diesem Ausführungsbeispiel wird weist eine Antriebsanordnung ausgehend vom Elektormotor 2 eine Kraftübertragungskette auf, die von der Riemenscheibe 4, dem Riemen 5, der Riemenscheibe 7, der Achse 6, den beiden Exzentern 11, 12 sowie den als Schubstangen ausgebildeten Schwinghebeln 14, 14' gebildet ist. Die Kraftübertragung wird an der Achse 6 auf die beiden Exzenter 11, 12 und die beiden Schwinghebel 14, 14' parallel aufgeteilt. Die im Ausführungsbeispiel einzige Kraftübertragungskette weist hier somit parallel zueinander angeordnete Getriebeelemente auf, welche im Betrieb die gleichen Bewegungen ausführen und welche zur gleichen, im Ausführungsbeispiel einzigen Antriebsanordnung gehören.

Die Wippe 16 ist in ihrer Mitte an ihrer Unterseite mittels einer die Wippenachse 23 definierenden Wippenwelle 30 gelagert, die in jeweils einem an der Vorderwand 20 und an der Rückwand 19 des Gehäuses mittels Befestigungen 18 befestigten Lager 17 gelagert ist. Die Wippe 16 weist eine gesamte Länge L von etwa 70 Zentimetern auf. Die Länge L ist etwas geringer als der Abstand der Seitenwände 21 und 22, so dass die Wippe 16 mit der Oberkante des Gehäuses nahezu bündig angeordnet ist, jedoch zu den Seitenwänden 21 bzw. 22 und zur Vorderwand 20 und zur Rückwand 19 so viel Spiel aufweist, dass sie eine oszillierende Schwing- bzw. Schwenkbewegung um ihre Wippenachse 23 ausführen kann. Die Spalte zwischen den Seitenkante der Wippe 16 und den Wänden 19, 20 ,21 und 22 sind in jedoch so klein gehalten, dass keine Körperteile oder Gegenstände eingeklemmt werden können.

Die Amplitude der oszillierenden Schwingbewegung der Wippe 16 hängt ab von der Größe des Abstandes des Exzenterbolzens 13 zur Mitte der Achse 6. Sie hängt auch von der Länge des Schwinghebels 14 bzw. von der Position des Lagers 15 ab. Vorzugsweise ist die Amplitude im Bereich von 1 mm bis etwa 40 mm variabel. Eines solche Variabilität der Amplitude kann beispielsweise durch einen Satz von austauschbaren Exzenterscheiben erreicht werden, deren Exzenterbolzen unterschiedliche Abstände von der Drehahse 6 aufweisen. Ferner kann bei unverändert zum Einsatz kommenden Exzentern daran gedacht werden, die Lager 15 in der zur Wippenachse orthogonalen Richtung verschiebbar an der Wippe zu befestigen. Eine solche lösbare Befestigung könnte beispielsweise durch miteinander in Eingriff bringbare komplementäre Profile, beispielsweise im Sinne von Rasten oder dergleichen, an den Lagern und der Wippe erreicht werden. Hierbei könnten die Profilen zur sicheren Festsetzung der Lager während des Betriebs zusätzlich noch durch eine Schraubverbindung oder dergleichen gegeneinander gedrückt und festgeklemmt werden. Schließlich wird auch daran gedacht, dass die Schwinghebel 14, 14' derart ausgebildet sind, dass sie in ihrer Länge verstellbar sind, um eine mittlere Horizontalität oder Neigung der Wippe einzustellen. Selbstverständlich sind zum bedarfsweisen Einstellen der Amplitude auch Kombinationen der genannten Verstellmöglichkeiten an den verschiedenen Getriebeelementen möglich. Die Einstellung solcher Verstellelemente kann manuell oder automatisiert, beispielsweise unter Einsatz von entsprechenden Stellgliedern, erfolgen.

Selbstverständlich kann der Benutzer die Amplitude aber auch dadurch beeinflussen, dass er seine Füße mehr oder weniger weit rechts und links der Wippenachse 23 auf der Wippe 16 platziert.

Eine Verstellmöglichkeit der Schwenkamplitude unabhängig von der erwähnten Veränderung der Fußstellung auf der Wippe weist den Vorteil auf, dass der Trainingseffekt bei gleichbleibendem, insbesondere idealem bzw. für die Person bequemem Fussabstand erhöht werden kann. Ferner können durch eine von der Fußstellung unabhängige Amplitudenverstellung Extrembelastungen auf die Wippe, welche insbesondere dann auftreten, wenn eine Person ihr Gewicht durch eine sehr breite Fußstellung ganz außen auf die Wippe überträgt, vermieden werden.

Ferner ist vorzugsweise die Drehzahl des Elektromotors 2 variabel, so dass sich für die Frequenz der oszillierenden Bewegung der Wippe 16 ein Bereich von etwa 3 bis 70 Hz einstellen läßt. Die Drehzahländerung des Elektromotors 2 erfolgt vorzugsweise durch einen Frequenz-Umrichter.

Der Elektromotor 2 und die Hubvorrichtung mit der Achse 6 sind bevorzugt auf unterschiedlichen Seiten der Wippenachse 23 angeordnet. Dabei sind die Lager 8 bzw. 9 für die Achse 6 und die Lager 15 an der Unterseite der Wippe 16 vorzugsweise im äußeren Viertel der Länge L angeordnet, während der schwerere Elektromotor 2 näher an der Mitte des Gehäuses angeordnet ist. Insgesamt ergibt sich dadurch eine ausgeglichene Gewichtsverteilung, die das Tragen des Trainingsgeräts erleichtert. Die Exzenterscheiben 11 bzw. 12 oder die Achse 6 können mit Ausgleichsgewichten versehen sein, um unerwünschte Vibrationen am Gehäuse zu vermeiden. Die Wippe 16 ist als stabile Platte, gegebenenfalls mit zusätzlichen Versteifungen ausgebildet, so dass keine Schwingungen durch wechselnde Biege- Belastungen auftreten können.

Die Wippe 16 ist im Hinblick auf die wirkenden Kräfte vorzugsweise als Aluminiumplatte ausgeführt, die auf ihrer Unterseite im Ausführungsbeispiel nicht dargestellte Verstrebungen aufweist. Die Ausrichtung und Dimensionierungen der Verstrebungen sind dabei so gewählt, dass die Wippe durch die einseitige parallele Krafteinleitung vermittels der beiden Schwinghebel 14, 14' keine nennenswerten Verbiegungen oder/und Verwindungen erfährt. Die Ausbildung von Verstrebungen erfolgt vorzugsweise durch Ausfräsen von Ausnehmungen in der Metallplatte, was neben der gewünschten Steifigkeit auch zu einer Gewichtsreduktion führt.

Das Trainingsgerät ist weiterhin vorzugsweise mit einem in Fig. 1 angedeuteten Steuergerät 24 ausgerüstet, das einen Programmspeicher 25 aufweist, in dem mehrere verschiedene Trainingsprogramme mit einem jeweils unterschiedlichen zeitlichen Verlauf der Frequenz und/oder der Amplitude der oszillierenden Schwingbewegung der Wippe 16 gespeichert und je nach Bedarf abrufbar sind. Vermittels eines solchen Steuergeräts könnten auch die oben erwähnten Stellglieder der Verstellelemente zur Amplitudenvariation angesteuert werden.

Der Benutzer kann jedoch auch bei der mit einem Programmspeicher 25 ausgerüsteten Variante wie auch in einer einfacheren Variante die Frequenz und/oder die Amplitude manuell einstellen. Die Verstellung der Parameter erfolgt vorzugsweise an einem nicht dargestellten, aus dem eingangs genannten Stand der Technik bekannten Handbügel, der beispielsweise an der Vorderwand 20 befestigt ist und etwa in Brusthöhe des Benutzers hinauf reicht. Sie kann jedoch auch beispielsweise durch Drehschalter an einer Seitenwand 22 des Gehäuses erfolgen.

Gemäß der in Fig. 4 schematisch dargestellten zweiten Ausführungsform umfasst das Trainingsgerät ein oben offenes Gehäuse mit einer Grundplatte 1, an der zwei Seitenwände 21 und 22 und zwei nicht gezeigte Vorder- und Rückwände befestigt sind. Unter Abstand zu den Wänden ist eine Wippe 16 in Gestalt einer rechteckigen Platte in die offene Oberseite des Gehäuses eingesetzt. Die Wippe 16 ist in ihrer Längsmitte mittels einer Wippenachse 23 in Drehlagern in den nicht gezeigten Vorder- und Rückwänden drehgelagert und wird durch einen nachfolgend beschriebenen Antrieb in eine oszillierende Schwingung um die Wippenachse 5 versetzt. Es werden im Folgenden nur die Unterschiede zum Ausführungsbeispiel der Fig. 1 bis 3 erläutert.

Der Antrieb umfasst einen Elektromotor 2, der an der Grundplatte 1 unter einer, in der Figur 4 der rechten Seite der Wippe 16 befestigt ist. Der Elektromotor 2 ist bezüglich seiner Drehzahl steuerbar und über einen Exzenter mit der Unterseite der Wippe 16 im Bereich der Wippenachse 23 zur Drehkrafteinleitung in die Wippe 16 verbunden. Alternativ kann der Exzenter mit der drehfest mit der Wippe 16 verbunden Wippenachse 23 in Verbindung stehen. Schließlich kann das vorteilhafte Prinzip eines zentralen Drehantriebs der Wippe 16 auch durch einen Direktantrieb der Wippenachse 23 bzw. der daran drehbar gelagerten Wippe durch einen umsteuerbaren Elektromotors verwirklicht werden.

Die Abtriebsachse des Elektromotors 2 ist fest mit einer Exzenterscheibe 26 verbunden, die einen Exzenterbolzen 27 trägt.

Ein Ende eines Schwinghebels 28 ist im Bereich der Wippenachse 23 fest mit der Unterseite der Wippe 16 verbunden. Das andere Ende des Schwinghebels 28 ist über eine Kraftübertragungsstange 29 mit dem Exzenterbolzen 27 der Exzenterscheibe 26 verbunden. Die Kraftübertragungsstange 29 ist drehbar mit dem unteren Ende des Schwinghebels 28 und dem Exzenterbolzen 27 verbunden. Das untere Ende des Schwinghebels 28 kommt mit Abstand über der Grundplatte 1 zu liegen.

Somit umfasst die Kraftübertragungskette des Getriebes in der zweiten Ausführungsform die Exzenterscheibe 26 mit ihrem Exzenterbolzen 27, die Kraftübertragungsstange 29 und den Schwinghebel 28. Zusammen mit dem Motor 2 bilden sie die einzige Antriebsanordnung. Es wird darauf hingewiesen, dass auch die parallele Anordnung eines zweiten derartigen Getriebes, das entweder mit dem gleichen Motor (etwa am anderen Ende der Motorwelle) oder mit einem synchron laufenden zweiten Motor verbunden ist, denkbar ist. Hierdurch würden sich zwei Kraftübertragungsketten ergeben, die parallel zueinander verlaufen und im Gleichtakt arbeiten.

Eine Drehbewegung des Elektromotors 2 versetzt die Exzenterscheibe 26 in Drehung, deren Exzenterbolzen 27 das an ihm angelenkte Ende der Kraftübertragungsstange 29 mitnimmt, dessen Drehbewegung auf das untere Ende des Schwinghebels 28 übertragen wird. Da das obere Ende des Schwinghebels 28 an der Wippe 16 festgelegt ist, wird die Wippe 16 um ihre Wippenachse 23 in Drehung versetzt, was zur oszillierende Schwingung bzw. Schwenkbewegung der Wippe 16 führt.

Selbstverständlich können auch bei dieser Ausführungsform Verstellmöglichkeiten an den Getriebeelementen vorgesehen sein, damit die Amplitude der Schwenkbewegung einstellbar ist.

In analoger Weise wie bei der ersten Ausführungsform kann auch ein Trainingsgerät gemäß der zweiten Ausführungsform mit einem in Fig. 4 nicht dargestellten, aber zur Fig. 1 ähnlichen Steuergerät verbunden sein.

In der Figur 5 ist das Gehäuse des Trainingsgeräts, insbesondere dessen Vorderwand 20 und dessen Grundplatte 1, schematisch dargestellt. Die im Gehäuse untergebrachte Antriebsanordnung kann gemäß einer der beiden oben beschriebenen Ausführungsformen ausgebildet sein und wird hier nicht mehr näher beschrieben. Das Gehäuse liegt mit seiner Grundplatte 1 auf vier Lagerelementen 32 auf, von denen zwei dargestellt sind und die selbst auf einer Basisplatte 34 des Trainingsgeräts abgestützt sind. Die Basisplatte 34 ist ihrerseits durch entsprechende Standfüße 36 auf dem Boden 38 rutschfest abgestützt, so dass sich die Basisplatte 34 im Wippenbetrieb nicht relativ zum Boden 38 bewegt. Selbstverständlich sind die Lagerelemente 32 an der Grundplatte 1 des Gehäuses bzw. der Basisplatte 34 in geeigneter Weise befestigt.

Als Lagerelemente 32 kommen rohrförmige Gummiteile zum Einsatz, wobei die beiden dargestellten Gummiteile 32 bezogen auf die Vorderwand 20 unterschiedlich ausgerichtet sind, so dass Bewegungen des Gehäuses in orthogonal zueinander stehenden, horizontalen Raumrichtungen gleichmäßig aufgenommen werden können. Selbstverständlich können aber auch alle Gummiteile einer solchen Lagerung gleich ausgerichtet sein.

An der Basisplatte 34 ist eine Haltevorrichtung 40 angebracht, welche zwei sich vertikal von der Basisplatte 34 nach oben erstreckende Stangen 42 aufweist, die über ein horizontales Verbindungsstück 44 an ihren oberen Enden miteinander verbunden sind. Da die Haltevorrichtung 40 mit der Basisplatte 34 verbunden ist, kann sich das Gehäuse und die darin gelagerte Wippe relativ zur Basisplatte 34 und der Haltevorrichtung 40 frei bewegen bzw. schwingen, insbesondere mit drei räumlichen Freiheitsgraden.

Die beschriebene Lagerung des Gehäuses ermöglicht eine Schwingung des Gehäuses und der mit diesem verbundenen Wippe in beliebigen Raumrichtungen, wobei diese Schwingungen durch den Körper der auf der Wippe stehenden Person ausgeglichen werden müssen, was den Trainingseffekt für die Person positiv beeinflusst.

Am Verbindungsstück 44 kann beispielsweise ein nicht dargestellter Bildschirm, insbesondere Touchscreen, oder ein anderes Schnittstellengerät angebracht sein, der bzw. das mit dem in Figur 1 dargestellten Steuergerät 24 verbunden ist und die Einstellung des Steuergeräts 24 durch die auf der Wippe stehende Person ermöglicht. Selbstverständlich können die Stangen 42 und das Verbindungsstück 44 auch einstückig miteinander ausgebildet sein. Die Haltevorrichtung 40 vereinfacht für die das Trainingsgerät benutzende Person das Auf-/Absteigen auf bzw. von der bezüglich des Bodens 38 schwimmend gelagerten Wippe. Ferner ermöglicht die Haltevorrichtung auch ein Festhalten der Person während des Wippens, falls sie das Gleichgewicht kurzzeitig nicht halten kann oder falls eine Anpassung der Wippfrequenz oder/und -amplitude durchgeführt wird.

### Bezugszeichenliste

- 1: Grundplatte
- 2: Elektromotor
- 3: Befestigung (von 2)
- 4: Riemenscheibe (an 2)
- 5: Riemen
- 6: Achse
- 7: Riemenscheibe (an 6)
- 8: Lager (für 6)
- 9: Lager (für 6)
- 10: Befestigung (von 8, 9)
- 11: Exzenterscheibe
- 12: Exzenterscheibe
- 13: Exzenterbolzen
- 14: Schwinghebel
- 15: Lager (für 14 an 16)
- 16: Wippe
- 17: Lager (für 16)
- 18: Befestigung (für 17)
- 19: Rückwand
- 20: Vorderwand
- 21: Seitenwand
- 22: Seitenwand
- 23: Wippenachse
- 24: Steuergerät
- 25: Programmspeicher
- 26: Exzenter
- 27: Exzenterbolzen
- 28: Schwinghebel
- 29: Kraftübertragungsstange
- 30: Wippenwelle
- 32: Lagerelement
- 34: Basisplatte
- 36: Stützfuß
- 38: Boden
- 40: Haltevorrichtung
- 42: Stange
- 44: Verbindungsstück

## Patentansprüche

1. Trainingsgerät für die Stimulation und das Training des Bewegungsapparats einer Person, umfassend eine die Person tragende, um eine Wippenachse (23) schwenkbare Wippe (16) sowie wenigstens eine Antriebsanordnung mit einem wenigstens ein antreibbares Ausgangselement (4) aufweisenden Motor (2) und mit einem die Wippe (16) mit dem Ausgangselement (4) bewegungsverkoppelnden, Getriebeelemente (5, 6, 7, 11, 12, 13, 14, 14') aufweisenden Getriebe, so dass die Wippe (16) vermittels der Antriebsanordnung in eine oszillierende Schwenkbewegung um die Wippenachse (23) versetzbar ist, wobei die Getriebeelemente (5, 6, 7, 11, 12, 13, 14, 14') wenigstens eine Kraftübertragungskette zwischen der Wippe (16) und dem Ausgangselement (4) des Motors bilden,
**dadurch gekennzeichnet, dass** die Antriebsanordnung genau eine Kraftübertragungskette oder mehrere derartige, zueinander parallel verlaufende und im Gleichtakt auf die Wippe (16) wirkende Kraftübertragungsketten aufweist.

2. Trainingsgerät nach Anspruch 1, **dadurch gekennzeichnet, dass** die bzw. wenigstens eine Kraftübertragungskette abschnittsweise zueinander parallele Getriebeelemente (11, 12, 13, 14, 14') aufweist.

3. Trainingsgerät nach Anspruch 1 oder 2, **dadurch gekennzeichnet, dass** genau eine zwischen dem Motor (2) und der Wippe (16) wirkende Antriebsanordnung vorgesehen ist.

4. Trainingsgerät nach einem der Ansprüche 1 bis 3, **dadurch gekennzeichnet, dass** die Kraftübertragungskette als Getriebeelement ein umlaufendes, langgestrecktes Kraftübertragungselement, insbesondere Kette oder Riemen (5), aufweist.

5. Trainingsgerät nach einem der Ansprüche 1 bis 4, **dadurch gekennzeichnet, dass** die Kraftübertragungskette wenigstens ein Paar von gelenkig miteinander verbundenen Elementen (13, 14, 14'; 28, 29) aus der Gruppe von Schubelement, Hubelement, Zugelement, Hebelelement und Kurbelelement umfasst.

6. Trainingsgerät nach Anspruch 5, **dadurch gekennzeichnet, dass** wenigstens ein Kurbelelement als Exzenter, insbesondere Exzenterscheibe (11, 12; 26), ausgebildet ist.

7. Trainingsgerät nach einem der vorhergehenden Ansprüche, **dadurch gekennzeichnet, dass** eine Ankoppelstelle (15) der Wippe (16), an der die Kraftübertragungskette an der Wippe (16) angekoppelt ist, relativ zu der Wippenachse (23) in Richtung zu einem Ende der Wippe (16) versetzt ist, wobei vorzugsweise ein Schub- bzw. Zugelement (14, 14') der Kraftübertragungskette an der Ankoppelstelle (15) angelenkt ist.

8. Trainingsgerät nach Anspruch 7 und Anspruch 6, **dadurch gekennzeichnet, dass** der Exzenter (11, 12) gegenüber einer die Wippenachse (23) enthaltenden Zentralebene versetzt auf der gleichen Seite angeordnet ist, auf der die Kraftübertragungskette mit der Wippe (16) verbunden ist.

9. Trainingsgerät nach Anspruch 8, **dadurch gekennzeichnet, dass** der Motor (2) gegenüber der Zentralebene versetzt auf der anderen Seite angeordnet ist.

10. Trainingsgerät nach einem der Ansprüche 7 bis 9, **dadurch gekennzeichnet, dass** die Kraftübertragungskette bzw. das Schub- bzw. Zugelement (14, 14') im äußeren Viertel einer Wippeneerstreckung (L) zwischen den Enden der Wippe (16) mit dieser verbunden ist.

11. Trainingsgerät nach einem der Ansprüche 1 bis 10, **dadurch gekennzeichnet, dass** die Kraftübertragungskette wenigstens eine an der Wippe (16) angreifende Hubvorrichtung (11, 12, 13, 14, 14') umfasst.

12. Trainingsgerät für die Stimulation und das Training des Bewegungsapparats einer Person, insbesondere nach wenigstens einem der Ansprüche 1 bis 11, mit wenigstens einem Motor (2), der eine Hubvorrichtung antreibt, durch die eine die Person tragende Wippe (16) um eine Wippenachse (23) in Schwenkbewegung versetzbar ist,
**dadurch gekennzeichnet, dass** nur eine Hubvorrichtung (11, 12, 13, 14,14') auf einer Seite der Wippenachse (23) vorgesehen ist.

13. Trainingsgerät nach einem der Ansprüche 1 bis 6, **dadurch gekennzeichnet, dass** die Kraftübertragungskette im Bereich der Wippenachse (23) starr mit einer mit der Wippe drehfest verbundenen, die Wippenachse definierenden Wippenwelle (30) oder mit der Wippe (16) verbunden ist.

14. Trainingsgerät nach Anspruch 13, **dadurch gekennzeichnet, dass** als starr verbundenes Getriebeelement der Kraftübertragungskette ein sich unter einem Winkel, vorzugsweise orthogonal, von einer Unterseite der Wippe (16) nach unten erstreckendes Hebel- oder Kurbelelement (28) vorgesehen ist, das gelenkig mit einem weiteren Getriebeelement (29), insbesondere einem Schub- bzw. Zugelement, verbunden ist.

15. Trainingsgerät für die Stimulation und das Training des Bewegungsapparats einer Person, insbesondere nach wenigstens einem der Ansprüche 1 bis 6, 13 und 14, mit wenigstens einem Motor (2) und einer die Person tragenden Wippe (16), die über einen mittels des Motors (2) betätigten Antrieb (26, 27, 28, 29) um eine Wippenachse (23) in Schwenkbewegung versetzbar ist,
**dadurch gekennzeichnet, dass** der Antrieb (26, 27, 28, 29) die Wippe (16) im Bereich der Wippenachse (23) in Drehung versetzt.

16. Trainingsgerät nach einem der vorhergehenden Ansprüche, **dadurch gekennzeichnet, dass** die Amplitude der Schwenkbewegung der Wippe (16) einstellbar ist, insbesondere in einem Bereich von 1 bis 40 mm, gemessen am zur Wippenachse (23) parallelen seitlichen Rand der Wippe (16).

17. Trainingsgerät nach einem der vorhergehenden Ansprüche, **dadurch gekennzeichnet, dass** die Frequenz der Schwenkbewegung einstellbar ist, insbesondere in einem Bereich von 3 bis 70 Hz.

18. Trainingsgerät nach einem der vorhergehenden Ansprüche, **dadurch gekennzeichnet, dass** der Motor ein Elektromotor (2) mit variabler Drehzahl ist.

19. Trainingsgerät nach einem der vorhergehenden Ansprüche, **dadurch gekennzeichnet, dass** die Wippe (16) eine mittels einer die Wippenachse (23) definierenden Wippenwelle (30) schwenkbar gelagerte, von dieser zu beiden Enden der Wippe erstreckende Metallplatte, vorzugsweise Aluminiumplatte, umfasst.

20. Trainingsgerät nach Anspruch 19, **dadurch gekennzeichnet, dass** die Metallplatte mit vorzugsweise durch Materialausnehmungen definierten Verstrebungen, insbesondere sich unter einem Winkel, vorzugsweise orthogonal zur Wippenachse (23), erstreckenden Längsverstrebungen, ausgeführt ist.

21. Trainingsgerät nach einem der vorhergehenden Ansprüche, **dadurch gekennzeichnet, dass** ein einen Programmspeicher (25) aufweisendes Steuergerät (24), insbesondere ein Computer, vorgesehen ist, mittels dem verschiedene Programme mit unterschiedlichem zeitlichen Verlauf der Frequenz oder/und der Amplitude der Schwenkbewegung der Wippe (16) ansteuerbar sind.

22. Trainingsgerät nach einem der vorhergehenden Ansprüche, **dadurch gekennzeichnet, dass** es ein Gehäuse (1, 19, 20, 21, 22) aufweist, in dem die Antriebsanordnung aufgenommen ist, wobei das Gehäuse (1, 19, 20, 21, 22) bezüglich des das Trainingsgerät tragenden Bodens (38) derart gelagert oder lagerbar ist, dass die Übertragung von Schwingungen, insbesondere Eigenschwingungen, des Trainingsgeräts auf den Boden (38) gedämpft ist.

23. Trainingsgerät nach Anspruch 22, **dadurch gekennzeichnet, dass** die Lagerung des Gehäuses (1, 19, 20, 21, 22) derart ausgebildet ist, dass das Gehäuse (1, 19, 20, 21, 22) bezüglich des Bodens (38) in mehrere Raumrichtungen, vorzugsweise in beliebige Raumrichtungen, beweglich ist.

24. Trainingsgerät nach Anspruch 22 oder 23, **dadurch gekennzeichnet, dass** das Gehäuse (1, 19, 20, 21, 22) vermittels elastischer Lagerelemente (32), vorzugsweise gummielastischer oder/und rohrförmig ausgebildeter Lagerelemente, bezüglich des Bodens (38) abgestützt ist.

25. Trainingsgerät nach einem der Ansprüche 22 bis 24, **dadurch gekennzeichnet, dass** die Lagerung bzw. die Lagerelemente (32) zwischen dem Gehäuse (1, 19, 20, 21, 22), vorzugsweise einer Gehäusegrundplatte (1), und einer vorzugsweise rutschfest auf dem Boden (38) abgestützten oder abstützbaren Basisplatte (34) des Trainingsgeräts wirkt/wirken.

26. Trainingsgerät nach Anspruch 25, **dadurch gekennzeichnet, dass** an der Basisplatte (34) eine Haltevorrichtung (40) angeordnet ist, an der sich eine auf der Wippe (16) stehende Person mit ihren Händen bedarfsweise festhalten kann.

27. Trainingsgerät nach Anspruch 25 oder 26, **dadurch gekennzeichnet, dass** die Lagerung des Gehäuses (1, 19, 20, 21, 22) relativ zur Basisplatte (34) und ggf. zur Haltevorrichtung (40) derart ist, dass das Gehäuse (1, 19, 20, 21, 22) zu Schwingungen mit wenigstens zwei, vorzugsweise mit drei, räumlichen Freiheitsgraden relativ zur Basisplatte (34) fähig ist.
